# EUROPÄISCHE PATENTSCHRIFT

(11) **EP 1 309 494 B1**
(45) Veröffentlichungstag und Bekanntmachung des Hinweises auf die Patenterteilung: **22.09.2004**
(21) Anmeldenummer: 01969549.3
(22) Anmeldetag: 30.07.2001
(51) Int. Cl.: B65D 75/56, B65D 71/00

(54) **GROSSGEBINDE AUS DÄMMSTOFFPRODUKTEN, INSBESONDERE MINERALWOLLPRODUKTEN IN FORM VON PLATTEN ODER ROLLEN**
LARGE BALE MADE FROM INSULATING MATERIAL PRODUCTS, ESPECIALLY MINERAL WOOL PRODUCTS IN THE FORM OF SLABS OR ROLLS
PAQUET DE GRANDE TAILLE REGROUPANT DES PRODUITS EN MATERIAU ISOLANT, NOTAMMENT DES PRODUITS EN LAINE MINERALE SOUS FORME DE PLAQUES OU DE ROULEAUX

(30) Priorität: 11.08.2000 DE 10039409
(43) Veröffentlichungstag der Anmeldung: 14.05.2003
(73) Patentinhaber: SAINT-GOBAIN ISOVER, 92400 Courbevoie (FR)
(72) Erfinder: ARMBRUST, Manfred, 67117 Limburgerhof (DE); BECKER, Michael, 67069 Ludwigshafen (DE); BIHY, Lothar, 67657 Kaiserslautern (DE); KELLER, Clemens, 67376 Harthausen (DE); TRAPPMANN, Jürgen, 69214 Eppelheim (DE)
(74) Vertreter: GROSSE BOCKHORNI SCHUMACHER
(86) Internationale Anmeldenummer: PCT/EP2001/008802
(87) Internationale Veröffentlichungsnummer: WO 2002/014177

(56) Entgegenhaltungen:
- WO-A-98/26977
- FR-A- 2 611 648

## Beschreibung

Die Erfindung betrifft ein Großgebinde gemäß dem Oberbegriff des Patentanspruchs 1 oder 2.

Im Baugewerbe verwendete Dämmstoffprodukte, wie insbesondere Mineralwollprodukte in der Form von Platten oder Rollen, werden üblicherweise in Form von Gebinden aus einem Stapel übereinander angeordneter Einzelplatten oder Plattenpaketen bzw. einzelner Rollen oder Modulen aus mehreren Rollen zum Zwecke von Transport und Lagerung vorgehalten. Bei diesen Dämmstoffprodukten handelt es sich um Produkte im Rohdichtenbereich von 13 kg/m³ bis 200 kg/m³. Da im Baugewebe zumeist große Flächen gedämmt werden müssen, wird zu Dämmzwecken vergleichsweise viel Dämmmaterial gebraucht, so dass der Transport zum Kunden und zur Baustelle dieser voluminösen und in großen Mengen gebrauchten Mineralwollprodukte Probleme bereitet. Mehr und mehr ist man deswegen dazu übergegangen, diese Mineralwollprodukte in Großgebinde zu verpacken und mit einer Holzpalette zu versehen. Derartige Großgebinde werden dann bodenseitig mit Hilfe eines in die Palette eingreifenden Gabelstaplers transportiert oder auf der Baustelle mittels eines Krans zum Verwendungsort, z. B. Dach, gebracht. Insbesondere auf der Baustelle bereiten jedoch die freiwerdenden Holzpaletten zunehmend Probleme hinsichtlich ihrer Entsorgung. Zum einen müssen diese vom Bauobjekt, z. B. Dach, wieder auf den Baugrund transportiert und zum anderen von diesem dann wieder entsorgt werden.

Zum Zwecke des Transports von derartigen Gebinden bzw. Stapeln ist es daher bereits bekannt (EP 544 704 B) eine den Stapel umhüllende Folie an einem Ende zweilagig in Form einer mittig des Stapels ausgerichteten Lasche zusammenzufassen, zu verschweißen und in der verschweißten Lasche nebeneinander Grifföffnungen vorzusehen. Bei dieser Lösung wurde bereits auf eine Palette als Transportmittel verzichtet, da für den Eingriff einer Transporteinrichtung die Grifföffnungen dienen können.

Für Großgebinde, welche aus mehreren nebeneinander angeordneten Stapeln z. B. aus Düngermittelsäcken bestehen ist es bereits bekannt (WO 98/26977), statt Paletten Hubösen zu verwenden, die aus demselben Material wie die Hülle der mehreren Stapel gebildet sind. Hierzu wird eine Gewebebahn um z. B. zwei Stapel gewickelt und im Bereich der Trennfläche zwischen den beiden nebeneinander angeordneten Stapel nach oben über die obere Hauptfläche der Hülle gezogen und durch eine in die Hülle eingebrachte schlitzartige Öff nung gesteckt, wodurch sich eine ösenartige Griffschlaufe für den Eingriff eines Transportmittels ergibt. Abgesehen davon, dass hierbei nur eine ösenartige Griffschlaufe zur Verfügung gestellt wird, ergeben sich bei der Handhabung des Großgebindes durch das Transportmittel insbesondere Probleme daraus, dass die Griffschlaufe durch zusätzliches Hilfspersonal hochgehalten und entsprechend auseinander gehalten werden muss, um einen Eingriff durch das Transportmittel zu ermöglichen.

Ferner ist es bekannt, Großgebinde für den Transport mit mehreren ösenartigen Griffschlaufen zu versehen, die aus Umhüllungsbändern oder Umhüllungsschnüren geknüpft sind, was jedoch im Falle von Mineralwollprodukten ungünstig ist, weil derartige Bänder einschneiden und deswegen meist zusätzlich mit einer unterliegenden zusätzlichen Folienbahn verwendet werden müssen, was den Verpackungsaufwand vergrößert. Auch ergibt sich bei diesen Bändern oder Schnüren im Bereich der Griffschlaufen dasselbe Problem des schwierigen Zugriffs durch das Transportmittel, weil diese Ösen separat hoch- und offengehalten werden müssen, so dass ein Eingriff durch das Transportmittel, etwa die Gabel eines Gabelstaplers, möglich ist.

Aufgabe der Erfindung ist es, ein Großgebinde für Transport und Lagerung von Dämmstoffprodukten, insbesondere Mineralwollprodukten in Form von Platten oder Rollen, zu schaffen, welches einfach und kostengünstig herstellbar ist und in einfacher Weise ohne eine speziell für jedes Großgebinde vorgesehenen Palette transportiert werden kann, wobei ein sicherer und schneller Zugriff für eine vorzugsweise übliche Transporteinrichtung, wie Gabelstapler zum Zwecke des Transports der Großgebinde, gewährleistet sein muß.

Diese Aufgabe wird erfindungsgemäß durch die im kennzeichnenden Teil der Ansprüche 1 und 2 enthaltenen Merkmale gelöst, wobei zweckmäßige Weiterbildungen durch die in den Unteransprüchen angegebenen Merkmale gekennzeichnet sind.

Nach Maßgabe der Erfindung werden mehrere Stapel zu einem Großgebinde zusammengefasst, etwa einem Großgebinde aus zwei nebeneinander angeordneten Stapeln, wobei jeder Stapel übereinander angeordnet die Mineralwollprodukte in Form von einzelnen Platten oder Plattenpaketen sowie einzelner Rollen oder Modulen aus mehreren Rollen enthält, und im Bereich eines jeden Stapels mindestens eine ösenartige Griffschlaufe ausgebildet ist. Die Ausbildung dieser ösenartigen Griffschlaufen kann beispielsweise durch eine auf die Hauptflächen der nebeneinander angeordneten Stapel aufgelegte und mit der Hülle der Stapel befestigte Bahn aus zugfestem Gewebe oder zugfester Folie gebildet sein, welche in sich die ösenartigen Griffschlaufen bilden. Hierbei ist es zweckmäßig, wenn für jeden Stapel eine ösenartige Griffschlaufe vorgesehen ist. Im Falle eines Großgebindes aus zwei Stapeln stehen dann zwei ösenartige Griffschlaufen zur Verfügung, die beispielsweise von den beiden Gabelzinken eines Gabelstaplers ergriffen werden können. Zweckmäßiger Weise ist die aufgelegte Bahn aus Gewebe oder Folie materialeinheitlich mit dem Material der Hülle ausgebildet, die jeden Stapel umgibt. Es versteht sich, dass die Ösen auf transportmittelgerechtem Abstand zueinander innerhalb eines Großgebindes angeordnet sind.

Nach einer weiteren alternativen Ausgestaltung, bei der zweckmäßigerweise sämtliche Stapel des Großgebindes durch eine einzelne Gewebebahn gemeinsam umhüllt sind, erfolgt die Ausbildung der ösenartigen Griffschlaufen durch eine in der Trennebene der nebeneinander angeordneten Stapeln hindurchgeführte Schlinge der Gewebebahn, die dann entsprechend umgelegt oder durch Ausbreitung auf die Hauptflächen der Stapel umgeschlagen wird.

Hierbei können ebenso wie in der zuvor beschriebenen Ausführungsform durch die Gewebebahn die ösenartigen Griffschlaufen gebildet sein. Auch hier ist es möglich, in sehr einfacher Weise die ösenartigen Griffschlaufen mit Bildung der Hülle der Stapel in einem auszubilden.

Um ein Auseinanderklaffen von nebeneinander angeordneten Stapeln, die zu einem Großgebinde zusammengefasst sind, während des Transports durch ein Hubmittel zu verhindern, ist es zweckmäßig, wenn die Griffschlaufen außermittig und nach innen versetzt angeordnet sind. Dadurch ergibt sich zwangsläufig beim Anheben des Großgebindes ein Drehmoment, welches auf jeden Stapel einwirkt und diesen in Richtung auf die Trennebene drückt.

Zweckmäßigerweise können die Griffschlaufen durch Einlage oder Auflage von entsprechenden Versteifungsmitteln verstärkt oder versteift ausgebildet sein. Die Versteifung ist aber auch durch eine mehrlagige Ausbildung möglich. Eine Versteifung kann auch dadurch erreicht werden, dass die Bahn, welche zur Bildung der Griffschlaufe verwendet wird, zu einem strangartigen Gebilde zusammengerafft und gebunden ist. Hierdurch ergibt sich auch eine vergleichsweise formstabile Griffschlaufe, so dass ein selbstätiger Eingriff durch das Transportmittel möglich ist, ohne dass von einer Hilfsperson die Griffschlaufen gehalten werden müssen.

In besonders vorteilhafter Weise kann jeder Stapel feuchtigkeitsgeschützt abgedeckt sein, etwa indem im unteren Bereich eines jeden Stapels eine wannenartige dichte Haube angeordnet ist, die insbesondere zweckmäßigerweise innerhalb der Hülle aus der Gewebebahn oder der Folie aufgenommen ist. Zweckmäßigerweise können auch die stimseitigen Enden eines jeden Stapels zusätzlich mit einer Gewebebahn oder einer Folie abgedeckt sein.

Nachfolgend werden bevorzugte Ausführungsbeispiele der Erfindung anhand der Zeichnung beschrieben. Darin zeigen
- Figur 1: eine schematische Seitenansicht eines Großgebindes, welches aus zwei nebeneinander angeordneten Stapeln gebildet ist sowie
- Figur 2: eine analoge schematische Seitenansicht einer weiteren Ausführungsform des Großgebindes, ebenfalls aus zwei nebeneinander angeordneten Stapeln.

Bei der Ausführungsform nach Figur 1 sind zwei Stapel 1 und 2 zu einem allgemein mit 3 bezeichneten Großgebinde zusammengefasst. Jeder Stapel 1 und 2 ist aus längs der Hauptflächen übereinander angeordneten Mineralwollplatten gebildet. Die Anzahl der übereinander angeordneten Mineralwolldämmplatten wird dabei je nach Anwendungsfall gewählt, so dass beliebig viele Mineralwolldämmplatten übereinander angeordnet sein können. Die Mineralwollplatten innerhalb eines jeden Stapels 1 und 2 sind mit 4 bezeichnet. Jeder Stapel 1 und 2 ist über seinen Umfang mit einer Bahn aus zugfestem Gewebe oder zugfester Folie umwickelt, die hier mit 5 bezeichnet ist. Hierbei ist es möglich, dass jeder Stapel 1 und 2 in einer Hülle 5 aus jeweils einer einzelnen Bahn aus Gewebe oder Folie angeordnet ist, zweckmäßigerweise erfolgt jedoch die Umhüllung der Stapel 1 und 2 mit ein- und derselben Gewebebahn, die so gewickelt ist, dass sie jeden der beiden Stapel 1 und 2 zur Gänze umhüllt. Derartige Hülltechniken sind durchaus bekannt und es bereitet keine Schwierigkeiten, beide Stapel hier insgesamt durch eine gemeinsame Bahn zu umhüllen.

Zum Zwecke des Transports ist am Großgebinde aus den beiden Stapeln 1 und 2 eine mit 6 bezeichnete Bahn aus zugfestem Gewebe oder Folie angeordnet, die zweckmäßiger Weise aus demselben Material wie die Umhüllung hergestellt sein kann. Gemäß dem dargestellten Ausführungsbeispiel ist die Bahn 6 auf den beiden oberen Hauptflächen der Stapel 1 und 2 angeordnet und durch Kleben, Verschweißen oder Vernähen und dergleichen fest mit der Hülle 5 der beiden Stapel 1 und 2 verbunden. In den mit 7 bezeichneten Bereichen ist allerdings die Bahn 6 nicht mit der Hülle 5 verbunden, vielmehr sind dort ösenartige Griff schlaufen 8 und 9 ausgebildet. Dies erreicht man in einfachster Weise dadurch, dass die gestreckte Gewebebahn 6 in den Bereichen 7 etwas zusammengeschoben wird, so dass sich selbsttätig eine ösenartige Griffschlaufe bildet. Gegebenenfalls kann zur Bildung der Griffschlaufe jedoch auch ein Formkern verwendet werden, der dann nach dem Verkleben oder Verschweißen der Bahn 6 mit der Hülle 5 wieder herausgenommen wird, so dass die ösenartigen Griffschlaufen 8 und 9 gebildet werden.

Zu Figur 1 ist auch eine alternative Ausführungsform dargestellt, bei der die Bahn 6, wie strichliert gekennzeichnet, um die oberen Ecken der Stapel 1 und 2 herumgeführt ist, so dass die Gewebebahn 6 bei 10 und 11 die Seiten der Stapel 1 und 2 teilweise überlappt, was für einen stabilen Verbund des Großgebindes von Vorteil ist. Es versteht sich von selbst, dass die Bahn 6 in den Bereichen 10 und 11 ebenso mit der Hülle 5 befestigt ist.

Die ösenartigen Griffschlaufen 8 und 9 sind bei der Ausführungsform nach Figur 1 aus der Mitte eines jeden Stapels, die durch die strichlierte Ebene 12 gekennzeichnet ist, nach innen versetzt, wie es im linken Stapel 1 durch die Ebene 13 verdeutlicht ist, die etwa mittig mit der Griffschlaufe ausgerichtet ist. Dies hat zur Folge, dass dann, wenn bei einem Transport durch etwa einen Gabelstapler, das Großgebinde angehoben wird, ein durch die Pfeile D verdeutlichtes Drehmoment entgegen dem Uhrzeigersinn nach innen wirkt, so dass die beiden Stapel beim Anheben praktisch zusammengedrückt werden und nicht auseinanderklaffen können. Hier handelt es sich um eine zweckmäßige Maßnahme, die jedoch nicht zwingend ist. Mit anderen Worten könnten die Griffschlaufen 8 und 9 auch mittig bzw. außermittig in Richtung zu den äußeren Rändern der Stapel 1 und 2 angeordnet sein.

Bei der Ausführungsform nach Figur 2 ist für die Hülle der beiden Stapel 1 und 2 eine einzelne Gewebebahn verwendet, wobei die selben Bauelemente mit den selben Bezugszeichen bezeichnet sind. Es versteht sich hierbei, dass in der Kontaktfläche zwischen den beiden Stapeln 1 und 2 zwei Lagen der Bahn 6 aus zugfestem Gewebe oder Folie vorhanden sind, wenn jeder Stapel 1 und 2 mit einer einzelnen Lage der Bahn umwickelt und umhüllt ist. Dabei wird, wie in Figur 2 durch vertikalen Pfeil gekennzeichnet ist, die Bahn 6 während des Umwickelns der beiden Stapel 1 und 2 in Form einer laschenartigen Schlinge 14 nach oben gezogen, wobei die beiden Schlingenhälften 15 und 16 dann auseinandergezogen werden, wie durch die Pfeile S gekennzeichnet ist. Die linke Schlingenhälfte 15 wird hierbei, wie für die Übergangsphase mit strichpunktierter Linie gekennzeichnet ist, nach links auf die Hauptfläche des Stapels 1 gelegt, hingegen die rechte Schlingenhälfte 16 auf den rechten Stapel 2. Dies ist wiederum links mit Pfeil T verdeutlicht. Die Schlingenhälften 15 und 16 liegen somit dann auf den oberen Hauptflächen der beiden Stapel 1 und 2 und werden dort, wiederum unter Bildung der ösenartigen Griffschlaufen 8 und 9, mit der Hülle 5 befestigt, was geeignet, etwa durch Kleben, Verschweißen oder Vernähen und dergleichen erfolgen kann. Es versteht sich, dass in Folge der Faltung die dann oben liegende und die beiden ösenartigen Griffschlaufen 8 und 9 bildende Bahn zweilagig und mithin verstärkt ausgebildet ist. Auch hier kann selbstverständlich die laschenartige Schlinge 14 so lange ausgezogen werden, dass die wiederum mit 6 bezeichnete obere Gewebebahn auch die beiden Ränder der Stapel 1 und 2 überlappt analog der Ausführungsform nach Figur 1, was aus Stabilitätsgründen je nach Gewicht des Großgebindes von Vorteil ist.

In weiterer Ausbildung ist es zweckmäßig, dass die Griffschlaufen 8 und 9 verstärkt ausgebildet sind. Dies kann bei der Ausführungsform nach Figur 2 beispielsweise dadurch erfolgen, dass zwischen den beiden Lagen bei jeder Schlingenhälfte 15 und 16 ein entsprechendes Verstärkungsgewebe eingebettet und gegebenenfalls auch fest mit der Gewebebahn 6 verbunden wird. Es ist aber auch möglich, dass im Bereich beider Griffschlaufen, aber auch zweckmäßigerweise in benachbarten Bereichen die Gewebebahn 6 zu einem strangartigen Gebilde zusammengerafft und gebunden ist, wodurch sich strangartige Griffschlaufen ergeben. Schließlich kann es zweckmäßig sein, dass die zur Umhüllung der beiden Stapel dienende Folie längsverlaufende Verstärkungen aufweist, praktisch wie "Hosenträger" in der Folie, wodurch diese dann weniger dick zu sein braucht.

Je nach Einsatzweck kann es bevorzugt sein, die beiden Stapel 1 und 2 insgesamt wetterfest durch eine Folie oder ein Gewebe zu umhüllen, so dass auch die in der Ansicht der Figuren 1 und 2 von vorne zu erblickenden Stirnflächen ebenso wie die rückwärtigen Stirnflächen mit einer Folie oder Gewebe umhüllt bzw. abgedeckt sein können. Bei Bedarf ist es auch möglich, wenn insbesondere im unteren Bereich eines jeden Stapels 1 und 2 eine wannenartige Haube aus Folie oder Gewebe vorgesehen ist, welche als Witterungsschutz ausgebildet und ausgelegt ist. Diese wannenartige dichte Haube kann dann innerhalb der Hülle 5 aufgenommen sein.

## Patentansprüche

1. Großgebinde aus Dämmstoffprodukten, insbesondere Mineralwollprodukten in Form von Platten oder Rollen oder dergleichen, wobei das Großgebinde aus mindestens zwei Stapeln (1, 2) aus Mineralwollprodukten gebildet ist, von denen jeder Stapel (1; 2) mit mindestens einer Bahn (5) aus zugfestem Gewebe oder zugfester Folie umwickelt ist, die den Stapel in Form einer Hülle (5) umgibt, **dadurch gekennzeichnet, dass** zwei nebeneinander liegende Hauptflächen des Stapels (1, 2) durch eine aufgelegte Bahn (6) aus zugfestem Gewebe oder zugfester Folie miteinander verbunden sind, in welcher ösenartige Griffschlaufen (8, 9) ausgebildet sind, von denen mindestens eine Griffschlaufe (8, 9) jeweils auf einem Stapel angeordnet ist.

2. Großgebinde aus Dämmstoffprodukten, insbesondere Mineralwollprodukten in Form von Platten, Rollen oder dergleichen, wobei das Großgebinde (3) aus mindestens zwei Stapeln (1, 2) aus Mineralwollprodukten gebildet ist, von denen beide Stapel mit mindestens einer Bahn (6) aus zugfestem Gewebe oder zugfester Folie umwickelt sind, die jeden der Stapel in Form einer Hülle umgibt, wobei die Bahn (6) zwischen den beiden Hüllen (5) in Form einer laschenartigen Schlinge (14) über zwei nebeneinander liegende Hauptflächen der Stapel hochgezogen ist, **dadurch gekennzeichnet, dass** die laschenartige Schlinge (14) bzw. ein Teil (15, 16) der laschenartigen Schlinge jeweils auf jede der beiden Hauptflächen umgelegt und jeder umgelegte Schlingenabschnitt (15, 16) mit einem die Hauptfläche überdeckenden Hüllenabschnitt der Bahn (6) fest unter Bildung mindestens einer ösenartigen Griffschlaufe (8, 9) verbunden ist.

3. Großgebinde nach Anspruch 1 oder 2, **dadurch gekennzeichnet, dass** die Griffschlaufe (8,.9) jeweils außermittig des Stapels und in Richtung auf die Trennebene beider Stapel zu versetzt angeordnet ist.

4. Großgebinde nach einem der vorhergehenden Ansprüche, **dadurch gekennzeichnet, dass** die Griffschlaufe (8, 9) verstärkt oder versteift ausgebildet ist.

5. Großgebinde nach einem der vorhergehenden Ansprüche, **dadurch gekennzeichnet, dass** die Griffschlaufen (8, 9) jeweils durch mehrere aufeinander gelegte Folien- oder Gewebelagen gebildet sind.

6. Großgebinde nach einem der vorhergehenden Ansprüche, **dadurch gekennzeichnet, dass** die Balm (6) zur Bildung der Griffschlaufe (8, 9) zu einem strangartigen Gebilde zusammengerafft und gebunden ist.

7. Großgebinde nach einem der vorhergehenden Ansprüche, **dadurch gekennzeichnet, dass** als Folie eine wärmeschrumpfbare Folie verwendet ist.

8. Großgebinde nach einem der vorhergehenden Ansprüche, **dadurch gekennzeichnet, dass** die zur Umwicklung der beiden Stapel (1, 2) dienende Folie längsverlaufende Verstärkungen aufweist.

9. Großgebinde nach einem der vorhergehenden Ansprüche, **dadurch gekennzeichnet, dass** jeder der Stapel (1, 2) feuchtigkeitsgeschützt abgedeckt ist.

10. Großgebinde nach Anspruch 8, **dadurch gekennzeichnet, dass** jeder Stapel am unteren Abschnitt in einer wannenartigen und dichten Haube aus Folie oder Gewebe aufgenommen ist, die innerhalb der Umhüllung liegt und/oder dass die stirnseitigen Enden eines jedes Stapels mit einer dichten Folie oder einer entsprechenden Gewebebahn abgedeckt sind.

## Claims

1. A large bale of insulating material products, particularly mineral wool products, in the form of plates, rolls or the like, in which the large bale is constituted by at least two stacks, (1, 2) of mineral wool products, of which each stack (1; 2) has at least one web of tension-resistant textile material or tension-resistant film wound around it, which surrounds the stack in the form of a sheath (5), **characterised in that** two adjacent main surfaces of the stack (1, 2) are connected together by a web (6) of tension-resistant textile material or tension-resistant film placed on it, in which eyes-like handle loops, (9) are formed, of which at least one handle loop (8, 9) is arranged on each stack.

2. A large bale of insulating material products, particularly mineral wool products in the form of plates, rolls or the like, in which the large bale (3) is constituted by at least two stacks (1, 2) of mineral wool products, of which both stacks have at least one web (6) of tension-resistant textile material or tension-resistant film wound around them, which surrounds each of the stacks in the form of a sheath, whereby the web (6) is pulled up between the two sheaths (5) in the form of a strap-like sling (14) above two adjacent main surfaces of the stacks, **characterised in that** the strap-like sling (14) or a portion (15, 16) of the strap-like sling is wrapped around each of the two main surfaces and each wrapped sling section (15, 16) is firmly connected to a sheath section of the web (6) overlapping the main surface to form at least one eye-like handle loop (8,9)

3. A large bale as claimed in claim 1 or 2, **characterised in that** the handle loop (8, 9) is positioned eccentrically of each stack and offset in the direction towards the junction plane of the two stacks.

4. A large bale as claimed in one of the preceding claims, **characterised in that** the handle loop (8, 9) is of reinforced or stiffened construction.

5. A large bale as claimed in one of the preceding claims, **characterised in that** the handle loops (8, 9) are each constituted by a plurality of layers of film or textile material positioned above one another.

6. A large bale as claimed in one of the preceding claims, **characterised in that** the web (6) for forming the handle loop (8, 9) is bundled together and connected to form a cord-like structure.

7. A large bale as claimed in one of the preceding claims, **characterised in that** a heat-shrinkable film is used as the film.

8. A large bale as claimed in one of the preceding claims, **characterised in that** the film used to wrap the two stacks (1, 2) has longitudinally extending reinforcement.

9. A large bale as claimed in one of the preceding claims, characterised that in each of the stacks (1, 2) is covered to protect it from moisture.

10. A large bale as claimed in claim (8), **characterised in that** the lower section of each stack is accommodated in a shell-like and sealed cap of film or textile material, which is situated within the sheath and/or that the ends of each stack are covered with a sealed film or a corresponding web of textile material.

## Revendications

1. Paquet de grande dimension de matériaux d'isolation, en particulier de matériaux à base de laine minérale en forme de plaques ou de rouleaux ou autres, le paquet de grande dimension étant constitué d'au moins deux piles (1, 2) de matériaux à base de laine minérale, dont chaque pile (1 ; 2) est enveloppée par au moins une bande (5) de tissé résistant à la traction ou de film résistant à la traction qui entoure la pile en forme d'enveloppe (5), **caractérisé en ce que** deux faces principales de la pile (1, 2), situées l'une à côté de l'autre, sont reliées ensemble par une bande (6) de tissé résistant à la traction ou de film résistant à la traction posée par-dessus, dans laquelle des boucles de préhension (8, 9) en forme d'oeillet sont formées, dont au moins une boucle de préhension (8, 9) est disposée sur une pile.

2. Paquet de grande dimension de matériaux d'isolation, en particulier de matériaux à base de laine minérale en forme de plaques, de rouleaux ou autres, le paquet de grande dimension (3) étant constitué d'au moins deux piles (1, 2) de matériaux à base de laine minérale, dont les deux piles (1 ; 2) sont enveloppées par au moins une bande (6) de tissé résistant à la traction ou de film résistant à la traction qui entoure la pile en forme d'enveloppe, la bande (6) entre les deux enveloppes (5) étant soulevée en forme de lacet (14) de type collier au-dessus de deux faces principales de la pile situées l'une à côté de l'autre, **caractérisé en ce que** le lacet de type collier (14) ou bien une partie (15, 16) du lacet de type collier est placé autour de chacune des deux faces principales et chaque tronçon de lacet (15, 16) placé autour étant relié solidement à un tronçon d'enveloppement de la bande (6) recouvrant la face principale en formant au moins une boucle de préhension (8, 9) de type oeillet.

3. Paquet de grande dimension selon la revendication 1 ou 2, **caractérisé en ce que** la boucle de préhension (8, 9) est disposée hors du centre de la pile et décalée en direction du plan de séparation des deux piles.

4. Paquet de grande dimension selon l'une quelconque des revendications précédentes, **caractérisé en ce que** la boucle de préhension (8, 9) est renforcée ou rigidifiée.

5. Paquet de grande dimension selon l'une quelconque des revendications précédentes, **caractérisé en ce que** les griffes de préhension (8, 9) sont chacune formées de plusieurs couches de film ou de tissé superposées.

6. Paquet de grande dimension selon l'une quelconque des revendications précédentes, **caractérisé en ce que** la bande (6) est ramassée en une forme de type cordon et liée pour former la boucle de préhension (8, 9).

7. Paquet de grande dimension selon l'une quelconque des revendications précédentes, **caractérisé en ce qu'**on utilise un film thermorétractable en tant que film.

8. Paquet de grande dimension selon l'une quelconque des revendications précédentes, **caractérisé en ce que** le film servant à envelopper les deux piles (1, 2) présente des renforts longitudinaux.

9. Paquet de grande dimension selon l'une quelconque des revendications précédentes, **caractérisé en ce que** chacune des piles (1, 2) sont recouvertes pour être protégées contre l'humidité.

10. Paquet de grande dimension selon la revendication 8, **caractérisé en ce que** chaque pile se trouve, dans la zone inférieure, dans une coiffe en forme de cuvette et étanche en film ou en tissé, qui se trouve à l'intérieur de l'enveloppe et/ou **en ce que** les extrémités frontales de chaque pile sont recouvertes d'un film étanche ou d'une bande de tissé correspondante.
